# EUROPÄISCHE PATENTSCHRIFT

(11) **EP 2 536 942 B1**
(45) Veröffentlichungstag und Bekanntmachung des Hinweises auf die Patenterteilung: **04.03.2015**
(21) Anmeldenummer: 11703709.3
(22) Anmeldetag: 17.02.2011
(51) Int. Cl.: F02M 47/02, F02M 63/00

(54) **HOCHDRUCK-KRAFTSTOFF-EINSPRITZVENTIL FÜR EINEN VERBRENNUNGSMOTOR**
HIGH-PRESSURE FUEL INJECTION VALVE FOR AN INTERNAL COMBUSTION ENGINE
SOUPAPE D'INJECTION DE CARBURANT HAUTE PRESSION POUR UN MOTEUR À COMBUSTION INTERNE

(30) Priorität: 18.02.2010 DE 102010008467
(43) Veröffentlichungstag der Anmeldung: 26.12.2012
(73) Patentinhaber: Continental Automotive GmbH, 30165 Hannover (DE)
(72) Erfinder: FEDROW, Sascha, 93093 Donaustauf (DE); KEREKGYARTO, Janos, 93057 Regensburg (DE); LYUBAR, Anatoliy, 93059 Regensburg (DE)
(74) Vertreter: Waldmann, Georg Alexander
(86) Internationale Anmeldenummer: PCT/EP2011/052367
(87) Internationale Veröffentlichungsnummer: WO 2011/101419

(56) Entgegenhaltungen:
- EP-A1- 1 990 532
- EP-A2- 1 310 666
- WO-A1-2005/050003

## Beschreibung

Hochdruck-Kraftstoff-Einspritzventile der zugrundeliegenden Art werden eingesetzt zum mengenmäßig und zeitlich definierten Einspritzen von Kraftstoff in den Verbrennungsraum eines Verbrennungsmotors, sowohl bei Diesel- als auch bei Benzinmotoren. Hier haben sich zwischenzeitlich elektronisch angesteuerte, sowohl elektromagnetisch als auch piezoelektrisch betätigte Einspritzventile durchgesetzt.

Der Kraftstoff wird dabei mittels einer Hochdruckpumpe in einem Hochdruckspeicher, dem Common Rail, auf einen hohen Druck, derzeit bis zu 2000 bar, gebracht und steht mit diesem Druck an den einzelnen Einspritzventilen an. Durch das gesteuerte Öffnen eines Ventils wird der Kraftstoff dann mit diesem hohen Druck durch die Einspritzdüse in den Verbrennungsraum dosiert und dabei zerstäubt. Je höher der anstehende Druck ist desto größer wird die dosierte Kraftstoffmenge bei gleicher Öffnungszeit des Einspritzventils. Das heißt, mit steigendem Systemdruck steigt auch die Anforderung an die Schaltgeschwindigkeit und Schaltgenauigkeit des Einspritzventils. Dazu kommt, dass zur Gestaltung des Verbrennungsprozesses, pro Verbrennungsvorgang mehrere Einzeleinspritzungen mit unterschiedlichen, zum Teil sehr kleinen Einspritzmengen, durchgeführt werden müssen. Die Genauigkeit der Einspritzung nimmt Einfluss auf die Gestaltung des Verbrennungsprozesses und damit nicht nur auf die Laufruhe des Motors sondern kann auch den Verbrauch und den Schadstoffausstoß wesentlich beeinflussen.

Die bekannten Piezo-Injektoren werden mittels Piezo-Aktuatoren betätigt und ermöglichen eine sehr schnelle und genaue Dosierung der Kraftstoffmenge und sind beispielsweise in dem Fachbuch "Diesel- und Benzindirekteinspritzung", Prof. Dr.-Ing.Helmut Tschöke u. a., Expert Verlag 2001, beschrieben. Die im Vergleich zu bisherigen Systemen vier mal schnellere Schaltzeit der Piezo-Einspritzventile erlauben kurze und variable Abstände zwischen den Einzel-Einspritzungen, wie zum Beispiel Vor-, Haupt- und Nacheinspritzung. Es sind sehr kurze Schaltzeiten möglich. Dadurch kann die eingespritzte Kraftstoffmenge sehr genau gesteuert und dosiert werden. Weiterhin ist eine hervorragende Wiederholbarkeit gewährleistet. Da jedoch die mit den Piezo-Aktuatoren erzeugbaren Stellbewegungen sehr klein und die ggf. zu überwindenden Druckkräfte sehr groß sind erfolgt das Öffnen und Schließen eines solchen Einspritzventils hydraulisch, unter Nutzung des Kraftstoffdruckes, wobei der Piezo-Aktuator lediglich dazu dient ein Steuerventil zu schalten und dadurch die jeweils erforderliche Druckdifferenz zu schaffen.

In einer bekannten Ausführungsform weist ein solches Hoch-druck-Einspritzventil im Wesentlichen folgende Funktionseinheiten auf:
- Einen Piezoaktuator mit einem Hubverstärker und einem Steuerventilkolben,
- einen zylinderförmigen Ventilschaft mit einem Steuerraum, einem Servosteuerventil, einem Steuerstößel und einem Schließfederraum und
- eine Ventilspitze mit Spritzlöchern, einem Nadelsitz, einer Hochdruckringkammer und einer Düsennadel.

Der Kraftstoff-Hochdruck des Common-Rail steht dabei am hinteren Ende des Steuerstößels im Steuerraum und in einer Hochdruck-Ringkammer an einer Druckschulter der Düsennadel an. Durch die bauartbedingten Ringspalte zwischen Steuerstößel und der zugehörigen Aufnahmebohrung im Ventilschaft sowie zwischen Düsennadel und zugehöriger Aufnahmebohrung in der Ventilspitze entsteht ein ständiger, als Dauerleckage bezeichneter, Kraftstoff-Verluststrom.

Diese, bei steigendem Systemdruck sich immer stärker auswirkende, Dauerleckage stellt für die Einspritzsysteme der Zukunft ein immer größer werdendes Problem dar, weil dadurch eine immer leistungsfähigere Hochdruckpumpe benötigt wird.

So zeigt beispielsweise die internationale Patentanmeldung WO 00/28205 ein Brennstoffeinspritzventil für Verbrennungskraftmaschinen der oben beschriebenen Bauart, wobei ein Steuerkolben, der mit einem Einspritzventilglied in Wirkverbindung steht, durch den Brennstoffsystemdruck aus einer Hochdruckzufuhrleitung einerseits und durch den Brennstoff-Steuerdruck in einem Steurraum andererseits beaufschlagt wird. Dabei ist der Steuerdruck im Steuerraum durch Öffnen oder Schließen einer elektrisch steuerbaren Steueröffnung steuerbar, wodurch ein hydraulisches Öffnen bzw. Schließen des Einspritzventilgliedes bewirkt wird.

Der vorliegenden Erfindung liegt daher die Aufgabe zugrunde, ein Hochdruck-Einspritzventil anzugeben, das bei hoher Präzision und Geschwindigkeit der Einspritzung gleichermaßen eine stark reduzierte Dauerleckage aufweist. Dadurch soll, auch bei weiter steigenden Systemdrücken, die Leistungsanforderung an die Hochdruckpumpe in vertretbaren Grenzen gehalten werden.

Diese Aufgabe wird durch ein Hochdruck-Kraftstoff-Einspritzventil mit den Merkmalen gemäß Patentanspruch 1 gelöst. Vorteilhafte Aus- und Weiterbildungen, welche einzeln oder in Kombination miteinander eingesetzt werden können, sind Gegenstand der abhängigen Patentansprüche.

Das erfindungsgemäße Hochdruck-Kraftstoff-Einspritzventil für einen Verbrennungsmotor weist dazu einen sich entlang einer Längsachse erstreckenden Ventilschaft und eine sich daran anschließende Ventilspitze sowie eine Düsennadel und einen Steuerkolben auf. Weiterhin weist das Hochdruck-Kraftstoff-Einspritzventil ein Steuerventil mit einem Betätigungsaktuator und einen Kraftstoff-Hochdruckanschluss sowie einen Kraftstoff-Niederdruckanschluss auf. Im Ventilschaft und der Ventilspitze ist ein sich entlang der Längsachse erstrecken der Aufnahmeraum vorgesehen, in dem der Steuerkolben und die Düsennadel in Längsachsrichtung hintereinander angeordnet und in Längsachsrichtung beweglich geführt sind. Die Düsennadel ist auf der der Düsenspitze zugewandten Seite des Steuerkolbens angeordnet und wirkt mit einem Dichtsitz in der Düsenspitze zusammen, wobei der Aufnahmeraum auf der der Düsenspitze abgewandten Seite des Steuerkolbens einen Schließ-Steuerraum bildet, der von einer oberen Steuerkolbenfläche begrenzt wird und der über eine erste Zulaufdrossel mit den Kraftstoff-Hochdruckanschluss und über eine erste Rücklaufdrossel mit dem Kraftstoff-Niederdruckanschluss hydraulisch in Verbindung steht. Das erfindungsgemäße Hochdruck-Kraftstoff-Einspritzventil ist dadurch gekennzeichnet, dass der Aufnahmeraum auf der der Düsenspitze zugewandten Seite des Steuerkolbens einen Öffnungs-Steuerraum bildet, der von einer unteren Steuerkolbenfläche begrenzt wird und der über eine zweite Zulaufdrossel mit dem Kraftstoff-Hochdruckanschluss und über eine zweite Rücklaufdrossel mit dem Kraftstoff-Niederdruckanschluss hydraulisch in Verbindung steht und dass das Steuerventil angeordnet ist, zum betriebsabhängigen Öffnen und Verschließen der hydraulischen Verbindung zwischen den Rücklaufdrosseln und dem Kraftstoff-Niederdruckanschlusses. Der Innendurchmesser des Aufnahmeraumes und der Außendurchmesser des Steuerkolbens sind dabei so auf einander abgestimmt, dass der Sitz des Steuerkolbens hydraulisch möglichst dicht ist und somit möglichst wenig Kraftstoff unkontrolliert vom Schließ-Steuerraum in den Öffnungs-Steuerraum oder umgekehrt fließen kann.

Der Hauptvorteil der Erfindung ist darin zu sehen, dass keine Dauerleckage auftritt, solange das Ventil nicht zum Öffnen angesteuert wird und somit der Leckage-Verluststrom insgesamt reduziert wird. Dies ermöglicht nicht nur eine kostensparende Auslegung der Hochdruckpumpe, sondern erhöht gleichzeitig den Wirkungsgrad des Verbrennungsmotors und reduziert somit schädliche Emissionen. Die niedrigere erforderliche Förderleistung der Hochdruckpumpe ist insbesondere im Hinblick auf steigende Systemdrücke sehr positiv zu bewerten. Weitere zusätzliche Vorteile sind kleinere Totzeiten zwischen Ansteuerung und dem Einspritzvorgang, kürzere Öffnungs- und Schließzeiten der Düsennadel und eine geringere Empfindlichkeit auf Kraftstoff-Druckwellen im Nadelbereich sowie eine gezielt einstellbare Dämpfung der Düsennadelbewegung beim Öffnen und Schließen. Insgesamt ermöglicht dies eine stabilere Mehrfacheinspritzung, was sich zusätzlich positiv auf den Verbrauch und die Emissionen auswirkt.

Vorteilhafte Ausgestaltungen des erfindungsgemäßen Hochdruck-Kraftstoff-Einspritzventils werden in den Unteransprüchen offenbart.

In einer besonders einfachen Ausgestaltung des Hochdruck-Kraftstoff-Einspritzventils schließt die Düsennadel unmittelbar, ohne Zwischenschaltung einer zusätzlichen Übertragungsmechanik an die untere Steuerkolbenfläche an. Dies reduziert die Anzahl der Einzelteile und den entsprechenden Monatageaufwand bei der Herstellung.

Schließt die Düsennadel unmittelbar an den Steuerkolben an, so ist es weiterhin von Vorteil, wenn die Düsennadel im Übergangsbereich zum Steuerkolben eine kleinere Querschnittsfläche als die untere Steuerkolbenfläche aufweist. Dies reduziert die druckbeaufschlagte Steuerkolbenfläche im Öffnungs-Steuerraum gegenüber der druckbeaufschlagten Steuerkolbenfläche im Schließ-Steuerraum. Dadurch wird bei gleichem Druckniveau in Öffnungs- und Schließ-Steuerraum, also im Ruhezustand des Hochdruck-Kraftstoff-Einspritzventils, gewährleistet, dass die Schließkraft größer ist als die Öffnungskraft und somit das Ventil sicher geschlossen bleibt.

In einer weiteren Ausgestaltung des Hochdruck-Kraftstoff-Einspritzventil ist vorteilhaft vorgesehen, dass der Steuerkolben und die Düsennadel mechanisch starr miteinander verbunden oder gar einstückig ausgeführt sind. Dies ermöglicht eine direkte und verzögerungsfreie Hubübertragung von dem Steuerkolben auf die Düsennadel sowohl in Öffnungs- als auch in Schließrichtung der Düsennadel und vereinfacht gleichzeitig den mechanischen Aufbau der Ventileinheit.

Um ein sicheres und schnelles Öffnen des Hochdruck-Kraftstoff-Einspritzventils zu gewährleisten ist es von Vorteil, wenn die erste Rücklaufdrossel einen größeren Durchflusswert aufweist als die zweite Rücklaufdrossel. Wird dann das Steuerventil so angesteuert, dass es öffnet, so baut sich der Steuerdruck im Schließ-Steuerraum schneller ab als im Öffnungs-Steuerraum. Dadurch reduziert sich die auf den Steuerkolben wirkende Schließkraft schneller als die entgegen wirkende Öffnungskraft, bis die daraus resultierende Kraft am Steuerkolben sich schließlich umkehrt und das Hochdruck-Kraftstoff-Einspritzventil öffnet, indem sie die Düsennadel aus dem Nadelsitz in der Ventilspitze hebt. Dabei gilt, je größer die Differenz der Durchflusswerte der beiden Rücklaufdrosseln, desto schneller erfolgt das Öffnen des Hochdruck-Kraftstoff-Einspritzventils, sprich die Öffnungszeit verkürzt sich.

Um ein sicheres und schnelles Schließen des Hochdruck-Kraftstoff-Einspritzventils zu gewährleisten ist es von Vorteil, wenn die erste Zulaufdrossel einen größeren Durchflusswert aufweist als die zweite Zulaufdrossel. Wird dann das Steuerventil so angesteuert, dass es schließt, so baut sich der Steuerdruck im Schließ-Steuerraum schneller auf als im Öffnungs-Steuerraum, bis die daraus resultierende Kraft am Steuerkolben sich wiederum umkehrt und das Hochdruck-Kraftstoff-Einspritzventil schließt, indem sie die Düsennadel wieder in den Nadelsitz in der Ventilspitze drückt. Hier gilt analog dem Öffnungsvorgang, dass, je größer die Differenz der Durchflusswerte der beiden Zulaufdrosseln ist, desto schneller erfolgt das Schließen des Hochdruck-Kraftstoff-Einspritzventils, sprich die Schließzeit verkürzt sich.

Weitere Vorteile ergeben sich, wenn zumindest eine der beiden Rücklaufdrosseln einen im Betrieb veränderbaren Durchflusswert aufweist. Durch gezielte Veränderung des Durchflusswertes einer oder beider Rücklaufdrosseln lässt sich die Differenz der Durchflusswerte der Rücklaufdrosseln und somit die Öffnungszeit des Hochdruck-Kraftstoff-Einspritzventils in Abhängigkeit vom Betriebmodus des Verbrennungsmotors einstellen. Auf diese Weise kann Einfluss genommen werden auf den Einspritzratenverlauf und somit auf den Verbrennungsvorgang.

In ähnlicher Weise ergeben sich Vorteile, wenn zumindest eine der beiden Zulaufdrosseln einen im Betrieb veränderbaren Durchflusswert aufweist. Auch hier lässt sich durch gezielte Veränderung des Durchflusswertes einer oder beider Zulaufdrosseln die Differenz der Durchflusswerte der Rücklaufdrosseln und somit die Schließzeit des Hochdruck-Kraftstoff-Einspritzventils in Abhängigkeit vom Betriebmodus des Verbrennungsmotors einstellen. Auch dadurch kann Einfluss genommen werden auf den Einspritzratenverlauf und somit auf den Verbrennungsvorgang.

Die Zusätzliche Anordnung eines Ausgleichskanals, der den Schließ-Steuerraum und der Öffnungs-Steuerraum hydraulisch miteinander verbindet, sowie die Anordnung einer Ausgleichsdrossel in diesem Kanal stellt eine weitere Möglichkeit der Gestaltung des Hochdruck-Kraftstoff-Einspritzventils dar. Der Ausgleichskanal und die Ausgleichsdrossel können sowohl im Steuerkolben als auch im Ventilschaft angeordnet sein. Durch diese Verbindung findet ein mehr oder weniger verzögerter Druckausgleich zwischen Schließ- und Öffnungs-Steuerraum statt. Dadurch kann eine mehr oder weniger starke Dämpfung der Dynamik der Öffnungs- bzw. Schließvorgänge erzielt werden. Diese Ausgleichsverbindung kann konstruktiv auch durch den Ringspalt zwischen Steuerkolben und Innenwand des Aufnahmeraums, in dem der Steuerkolben in Längsrichtung beweglich geführt gelagert ist, dargestellt werden.

Im Schließ-Steuerraum des Hochdruck-Kraftsoff-Einspritzventils kann eine als Druckfeder ausgebildete Schließfeder angeordnete sein, durch die der Steuerkolben mit einer zusätzlichen Schließkraft in Richtung auf den Nadelsitz beaufschlagt ist. Dies hat den Vorteil, dass auch im drucklosen Ruhezustand des Einspritzsystems und während des Startvorganges des Verbrennungsmotors, wenn der Systemdruck zunächst aufgebaut werden muss, das Hochdruck-Kraftstoff-Einspritzventil geschlossen gehalten wird, was einen schnelleren Druckaufbau gewährleistet.

Der Betätigungsaktuator des Steuerventils kann als Elektromagnetaktuator oder als Piezoaktuator ausgebildet sein. In beiden Fällen ist eine hohe Schaltgeschwindigkeit erzielbar, die sehr kleine Einzel-Einspritzmengen und mehrere Einzeleinspritzungen während eines Verbrennungszyklus im jeweiligen Zylinder des Verbrennungsmotors ermöglicht.

Den Kern der Erfindung zusammenfassend formuliert, weist das Hochdruck-Kraftstoff-Einspritzventil ein Steuerventil mit einem Betätigungsaktuator und einen Kraftstoff-Hochdruck-anschluss sowie einen Kraftstoff-Niederdruckanschluss auf. Im Ventilschaft und der Ventilspitze ist ein Steuerkolben und die Düsennadel in Längsachsrichtung hintereinander angeordnet und beweglich geführt. Der Aufnahmeraum des Steuerkolbens bildet mit dem Steuerkolben einen Schließ-Steuerraum, der von der oberen Steuerkolbenfläche begrenzt wird, und einen Öffnungs-Steuerraum, der von der unteren Steuerkolbenfläche begrenzt wird. Die beiden Steuerräume sind jeweils über eine Zulaufdrossel mit dem Kraftstoff-Hochdruckanschluss und jeweils über eine Rücklaufdrossel mit dem Kraftstoff-Niederdruckanschluss hydraulisch verbunden. Das Steuerventil ist angeordnet zum betriebsabhängigen Öffnen und Verschließen des Kraftstoffrücklaufs zwischen den Rücklaufdrosseln und dem Kraftstoff-Niederdruckanschluss. Die Durchflusswerte der Zulaufdrosseln und der Rücklaufdrosseln sind so gewählt, dass bei Ansteuerung des Steuerventils das Hochdruck-Kraftstoff-Einspritzventil öffnet und bei Rücknahme der Ansteuerung wieder schließt. Durch die erfindungsgemäße Ausgestaltung des Hochdruck-Kraftstoff-Einspritzventils tritt keine Leckageverlust auf, während das Ventil nicht zum Öffnen angesteuert ist.

Ausführungsbeispiele der Erfindung werden im Folgenden anhand der Darstellungen in der Zeichnung näher erläutert.

Es zeigen:
- Fig. 1: eine Schnittdarstellung eines konventionellen Einspritzventils gemäß dem Stand der Technik.
- Fig. 2: eine vereinfachte schematische Darstellung eines Hochdruck-Kraftstoff-Einspritzsystems mit einem erfindungsgemäßen Hochdruck-Kraftstoff-Einspritzventil.
- Fig. 3: das Hochdruck-Kraftstoff-Einspritzsystem wie in Fig. 2 mit zusätzlichen bzw. alternativen Funktionseinheiten.
- Fig. 4: ein Diagramm der Steuerdruckverläufe in Schließ- und Öffnungs-Steuerraum ,
- Fig. 5: ein Einspritzraten-Diagramm zum Vergleich zwischen konventionellem und erfindungsgemäßen Hochdruck-Kraftstoff-Einspritzventil.

Funktions- und Benennungsgleiche Teile sind in den Figuren mit denselben Bezugszeichen versehen.

Einen Hochdruck-Kraftstoff-Einspritzventil nach dem Stand der Technik zeigt. Figur 1. In der bekannten Ausführungsform weist ein solches Einspritzventil im Wesentlichen folgende Funktionseinheiten auf:
- Einen Piezoaktuator 1 mit einem Steuerventilkolben 2,
- einen zylinderförmigen Ventilschaft 8 mit einem Steuerraum 6, einem Servosteuerventil 21, einem Steuerstößel 7 und einem Schließfederraum 10 und
- eine Ventilspitze 12 mit Spritzlöchern 15, einem Nadelsitz 16, einer Hochdruckringkammer 18 und einer Düsennadel 13.

Am bzw. im Kopfende des Ventilschafts 8 ist der Kraftstoff-Hochdruckanschluss 4 sowie der Kraftstoff-Niederdruckanschluss (22) und der Steuerraum 6 sowie das Servosteuerventil 21 angeordnet. Über einen Steuerzulaufkanal 3 und eine darin angeordnete Zulaufdrossel 5 steht der Steuerraum 6 mit dem Kraftstoff-Hochdruckanschluss 4 in hydraulischer Verbindung. Das Servosteuerventil 21 öffnet bzw. schließt einen Steuerrücklaufkanal 23, der den Steuerraum 6 mit dem Kraftstoff-Niederdruckanschluss 22 hydraulisch verbindet. Zwischen Steuerraum 6 und Servosteuerventil 21 ist im Steuerrücklaufkanal 23 eine Rücklaufdrossel 20 angeordnet.

Im gegenüberliegenden Fußende des Ventilschafts 8 ist der Schließfederraum 10 angeordnet.
Der Steuerstößel 7 ist in einer längs durch den Ventilschaft 8 verlaufenden Aufnahmebohrung in Längsrichtung verschiebbar geführt angeordnet und ragt im Kopfende des Ventilschafts 8 in den Steuerraum 6 und am Fußende des Ventilschafts 8 in den Schließfederraum 10. Die Durchmesser der Aufnahmebohrung und des Steuerstößels 7 sind dabei so auf einander abgestimmt, dass der Sitz des Steuerstößels 7 hydraulisch möglichst dicht ist, um den Leckagestrom aus dem Steuerraum 6 möglichst klein zu halten.

Die Ventilspitze 12 ist am Fußende des Ventilschafts 8 angeordnet und schließt so den Schließfederraum 10 ab. In axialer Verlängerung zu der Aufnahmebohrung des Steuerstößels 7 ist eine Führungsbohrung für die Düsennadel 13 in der Ventilspitze 12 angeordnet, die an ihrem, dem Ventilschaft 8 abgewandten Ende in ein Sackloch 14 mündet. Im Übergang zwischen der Führungsbohrung und dem Sackloch 14 befindet sich der Nadelsitz 16 für die Nadelspitze der Düsennadel 13 und unterhalb des Nadelsitzes 16, ausgehend von dem Sackloch 14, durchdringen die Spritzlöcher 15 die Sacklochwand und stellen so eine Verbindung zwischen dem Sackloch-Innenraum und dem Außenbereich der Ventilspitze 12 her. In der Führungsbohrung ist die Düsennadel 13 angeordnet und sitzt mit ihrer Nadelspitze im Nadelsitz 16 der Ventilspitze 12.

Das der Nadelspitze gegenüberliegende Ende der Düsennadel 13 ragt in den Schließfederraum 10 im Übergangsbereich zwischen Ventilspitze 12 und Ventilschaft 8 und steht dort in Berührungskontakt mit dem Steuerstößel 7. Eine als SpiralDruckfeder ausgebildete Schließfeder 11 ist im Schließfederraum 10 konzentrisch um den Steuerstößel 7 angeordnet, stütz sich am Ventilschaft 8 ab und beaufschlagt die Düsennadel 13 mit einer Druckkraft die die Nadelspitze in den Nadelsitz 16 drückt und so das Einspritzventil geschlossen hält.

Ungefähr in ihrer Mitte weist die Düsennadel 13 einen Durchmessersprung auf und bildet so eine Druckschulter 17 aus. In dem korrespondierenden Bereich der Führungsbohrung der Ventilspitze 12 ist eine Hochdruckringkammer 18 angeordnet, die als ringförmig um die Düsennadel 13 herum verlaufende Aussparung in der Führungsbohrung ausgebildet ist. Die Hochdruckringkammer 18 steht über einen Zulaufkanal in der Ventilspitze 12 und einem korrespondierenden Zulaufkanal 9 im Ventilschaft 8 mit dem Kraftstoff-Hochdruckanschluss in hydraulischer Verbindung. Zwischen Hochdruckringkammer 18 und dem Schließfederraum 10 sind die Durchmesser der Führungsbohrung und der Düsennadel 13 so auf einander abgestimmt, dass der Sitz der Düsennadel 13 hydraulisch möglichst dicht ist, um den Leckagestrom aus der Hochdruckringkammer 18 möglichst gering zu halten. Zwischen Hochdruckringkammer 18 und der Nadelspitze ist zwischen dem in diesem Bereich reduzierten Durchmesser der Düsennadel 13 und der Führungsbohrung ein Ringspalt ausgebildet, durch den der Kraftstoff von der Hochdruckringkammer 18 zum Sackloch 14 strömen kann.

Der Schließfederraum 10 steht über einen Rücklaufkanal 19 im Ventilschaft 8 direkt mit dem Kraftstoff-Niederdruckanschluss 22 in hydraulischer Verbindung.

Der von dem Common-Rail kommende Kraftstoffhochdruck gelangt über den Steuerzulaufkanal 3 des Ventilschafts 8 in den Steuerraum 6 und parallel dazu über einen Zulaufkanal 9 im Ventilschaft 8 und der Ventilspitze 12 in die Hochdruckringkammer 18 der Ventilspitze 12. In dem durch das Servosteuerventil 21 geschlossenen Steuerraum 6 wirkt der Druck in Schließrichtung der Düsennadel 13 auf den Steuerstößel 7, der in der Aufnahmebohrung des Ventilschafts 8 in Längsrichtung verschiebbar geführt ist und mit seinem anderen Ende im Schließfederraum 10 seinerseits, parallel zur Schließfeder 11, auf die Düsennadel 13 wirkt. Dadurch wird die Düsennadel 13 in Ihren Nadelsitz 16 an der Düsenspitze 12 gedrückt und das Einspritzventil auf diese Weise geschlossen gehalten.

In der Hochdruckringkammer 18 wirkt der Druck auf die Druckschulter 17 der Düsennadel 13 in Öffnungsrichtung der Düsennadel 13 entgegen der durch die Schließfeder und den Steuerstößel 7 ausgeübten Schließkraft. Bei geschlossenem Servosteuerventil 21 wirkt die resultierende Kraft, aufgrund der größeren Fläche des Steuerstößels 7 gegenüber der Druckschulter 17 der Düsennadel 13 und der zusätzlichen Kraft der Schließfeder 11, in Schließrichtung auf die Düsennadel 13 und hält diese in ihrem Nadelsitz 16 und somit das Einspritzventil geschlossen.

Der Druck im Steuerraum 6 wird durch das Servosteuerventil 21, die im Steuerzulaufkanal 3 angeordnete Zulaufdrossel 5 und die im Steuerrücklaufkanal 23 angeordnete Rücklaufdrossel 20 eingestellt. Wenn nun das Servosteuerventil 21 durch den Piezoaktuator 1 geöffnet wird, strömt Kraftstoff aus dem Steuerraum 6 über die Rücklaufdrossel 20 und das Servosteuerventil 21 in den Steuerrücklaufkanal 23 in Richtung Kraftstoff-Niederdruckanschluss 22. Zulauf- und Rücklaufdrossel 5/20 sind dabei so kalibriert, dass mehr Kraftstoff in den Steuerrücklaufkanal 23 abfließt als über den Steuerzulaufkanal 3 nachströmen kann. Dadurch sinkt der Druck im Steuerraum 6 so weit ab, dass letztlich die resultierende Kraft auf die Düsennadel 13 sich umkehrt, die Düsennadel 13 aus ihrem Sitz hebt und somit das Einspritzventil öffnet.

Die Schließfeder 11 kann die Düsennadel 13 nur bis zu einem Druck von ungefähr 100bar auf ihrem Nadelsitz 16 halten und soll bei druckloser Anlage und beim Motorstart das Eindringen von Verbrennungsgasen in den Injektor verhindern. Außerdem beschleunigt diese den Schließvorgang, der durch Schließen des Servosteuerventils 21 eingeleitet wird. Der Druck im Steuerraum 6 steigt wieder bis auf den Speicherdruck des Common-Rail. Sobald die resultierende Kraft auf die Düsennadel 13 sich dabei wieder umkehrt, wird die Düsennadel 13 wieder in ihren Nadelsitz 16 gepresst und das Einspritzventil geschlossen.

Zum Öffnen und Schließen des Einspritzventils müssen also sowohl der Steuerstößel 7 als auch die Düsennadel 13 in Längsrichtung beweglich in ihrer jeweiligen Führungsbohrung im Ventilschaft 8 und der Ventilspitze 12 gelagert sein. Dies erfordert, wenn auch nur ein sehr kleines, aber immerhin, ein gewisses Spaltmaß zwischen Steuerstößel 7 bzw. Düsennadel 13 und der jeweiligen Führungsbohrung. Über diesen Spalt findet ein permanenter Kraftstoffverlust in Richtung auf den Schließfederraum 10, also die Niederdruckseite, statt. Dieser, als Dauerleckage bezeichnete, Verluststrom fließt ständig, egal ob das Einspritzventil gerade geöffnet oder geschlossen ist und wird über den Rücklaufkanal 19 auf der Niederdruckseite abgeführt und erneut in den Kraftstoffkreislauf eingespeist.
Figur 2 zeigt eine vereinfachte schematisierte Darstellung eines Hochdruck-Kraftstoff-Einspritzsystems bestehend aus dem Hochdruck-Kraftstoff-Einspritzventil 100, einem Kraftstoff-Hochdruckspeicher 40, einer Hochdruck-Kraftstoffpumpe 50 und einem Kraftstofftank 60.

An den Kraftstoff-Hochdruckspeicher 40, der auch als "Common Rail" bezeichnet wird, sind die Hochdruck-Kraftstoff-Einspritzventile 100 jeweils über einen Kraftstoff-Hochdruckanschluss 4 angeschlossen. Aus Gründen der Übersichtlichkeit ist hier nur ein Hochdruck-Kraftstoff-Einspritzventil dargestellt. Weitere Anschlüsse sind durch Pfeile lediglich angedeutet. Der Kraftstoff-Hochdruckspeicher 40 wird über die Hochdruck-Kraftstoffpumpe 50 mit Kraftstoff gespeist, der durch die Hochdruck-Kraftstoffpumpe 50 aus dem Kraftstofftank 60 entnommen wird. Über eine Niederdruck-Rückführleitung 70 werden die im System entstehenden Kraftstoff-Leckageströme in den Kraftstofftank 60 zurückgeführt.

Das Hochdruck-Kraftstoff-Einspritzventil 100 selbst weist einen Ventilschaft 8, eine Ventilspitze 12 und ein Steuerventil 80 auf. Das Steuerventil 80 wird durch einen elektrisch angesteuerten Aktuator betätigt, der alternativ als Elektromagnetaktuator oder als Piezoaktuator ausgeführt sein kann.
Im Ventilschaft 8 ist ein zylindrischer Aufnahmeraum für den Steuerkolben 34 vorgesehen, der im Folgenden als Zylinderraum 30 bezeichnet wird. Der Steuerkolben 34 ist in diesem Zylinderraum 30 so eingepasst, dass er darin in Längsrichtung verschiebbar geführt gelagert ist und mit der Zylinderraumwand möglichst hydraulisch dicht abschließt.

Der Zylinderraum 30 ist dabei in Achsrichtung länger ausgebildet als der Steuerkolben 34, so dass auf der der Düsenspitze 12 abgewandten Seite des Steuerkolbens 34 ein Schließ-Steuerraum 31 gebildet wird, der von der oberen Steuerkolbenfläche begrenzt wird. Der Schließ-Steuerraum 31 steht über eine erste Zulaufdrossel ZD1 im Schließ-Steuerraum-Zulauf 32 mit den Kraftstoff-Hochdruckanschluss 4 und über eine erste Rücklaufdrossel RD1 im Schließ-Steuerraum-Rücklauf 33 und das Steurventil 80 mit dem Kraftstoff-Niederdruckanschluss 22 hydraulisch in Verbindung.

Auf der der Düsenspitze(12) zugewandten Seite des Steuerkolbens (34) wird ein Öffnungs-Steuerraum (35) gebildet, der von der unteren Steuerkolbenfläche begrenzt wird. Der Öffnungs-Steuerraum steht über einen Zulaufkanal 9 und eine zweite Zulaufdrossel (ZD2) im Öffnungs-Steuerraum-Zulauf 36 mit dem Kraftstoff-Hochdruckanschluss (4) und über eine zweite Rücklaufdrossel (RD2) im Öffnungs-Steuerraum-Rücklauf 37, den Rücklaufkanal 19 und das Steuerventil 80 mit dem Kraftstoff-Niederdruckanschluss (22) hydraulisch in Verbindung.

Über den Kraftstoff-Hochdruckanschluss 4 ist das Hochdruck-Kraftstoff-Einspritzventil 100 an den Hochdruckspeicher 40 angeschlossen. Über den Kraftstoff-Niederdruckanschluss 22 und die Niederdruck-Rückführleitung 70 steht das Hochdruck-Kraftstoff-Einspritzventil 100 mit dem Kraftstofftank 60 in hydraulischer Verbindung.

Auf der der Ventilspitze 12 zugewandten Seite des Steuerkolbens 34 ist die Düsennadel 13 in einer entsprechenden Aufnahmebohrung der Ventilspitze 12 in achsialer Verlängerung des Steuerkolbens 34 angeordnet. Diese Aufnahmebohrung endet an ihrem, dem Ventilschaft 8 abgewandten Ende in ein Sackloch 14. Im Übergang zwischen der Führungsbohrung und dem Sackloch 14 befindet sich der Nadelsitz 16 für die Nadelspitze der Düsennadel 13 und unterhalb des Nadelsitzes 16, ausgehend von dem Sackloch 14, durchdringen die Spritzlöcher 15 die Sacklochwand und stellen so eine Verbindung zwischen dem Sackloch-Innenraum und dem Außenbereich der Ventilspitze 12 her. Die Düsennadel 13 sitzt mit ihrer Nadelspitze im Nadelsitz 16 der Ventilspitze 12 und ist an ihrem gegenüberliegenden Ende fest mit dem Steuerkolben gekoppelt oder kann auch einstückig mit diesem ausgebildet sein. Der Durchmesser der Düsennadel 13 ist deutlich kleiner als der Durchmesser des Steuerkolbens 34. Die druckbeaufschlagbare untere Steuerkolbenfläche wird so um die Querschnittsfläche der Düsennadel im Übergangsbereich zwischen Düsennadel 13 und Steuerkolben 34 reduziert.

Zwischen der Düsennadel 13 und ihrer Aufnahmebohrung in der Ventilspitze 12 ist ein Ringspalt ausgebildet, in dem der unter Hochdruck stehende Kraftstoff vom Öffnungs-Steuerraum 35 zum Sackloch 14 strömen kann. In geschlossenem Zustand des Hochdruck-Kraftstoff-Einspritzventils 100 sitzt die Düsennadel 13 mit ihrer Nadelspitze dichtend im Nadelsitz 16 und dichtet so das Sackloch 14 gegenüber dem Ringspalt ab, so dass kein Kraftstoff über die Spritzlöcher 15 aus der Ventilspitze 12 austreten kann.

Figur 3 zeigt im Prinzip den gleichen Systemaufbau eines Hochdruck-Kraftstoff-Einspritzsystems wie Figur 2, jedoch sind hier zusätzlich die Zulaufdrosseln ZD1, ZD2 sowie die Rücklaufdrosseln RD1, RD2 durch verstellbare Drosseln ersetzt. Dies ermöglicht eine optimierende Kalibrierung der Drosseln oder sogar die Optimierung der jeweiligen Drosselverhältnisse im Betrieb im Hinblick auf unterschiedliche Betriebssituationen.
Weiterhin ist in Figur 3 im Schließ-Steuerraum 31 eine zusätzliche, als Spiraldruckfeder ausgebildete Schließferder 11 vorgesehen. Diese stellt sicher, dass das Hochdruck-Kraftstoff-Einspritzventil 100 auch im drucklosen Zustand geschlossen gehalten wird. Dies ist vor allem in der Startphase des Verbrennungsmotors von Vorteil.
Zusätzlich weist das Hochdruck-Kraftstoff-Einspritzventils 100 in Figur 3 einen Ausgleichskanal 38 mit einer Ausgleichsdrossel ADK im Steuerkolben oder alternativ dazu, gestrichelt dargestellt, einen Ausgleichskanal 39 mit einer Ausgleichsdrossel ADS im Ventilschaft 8 auf. Beide Varianten stellen eine hydraulische Verbindung zwischen dem Schließ-Steuerraum 31 und dem Öffnungs-Steuerraum 35 her. Dies ermöglicht einen definierten Druckausgleich zwischen den beiden Steuerräumen 31, 35 und hat eine, je nach Dimensionierung der Drossel ADK, ADS, mehr oder weniger gedämpfte Dynamik der Schaltvorgange zum Ergebnis.

Im unbetätigten Ruhezustand, wenn das Steuerventil 80 geschlossen ist, steht das Druckniveau PR des Hochdruckspeichers in gleicher Höhe im Schließ-Steuerraum 31 und im Öffnungs-Steuerraum 35 an. Da die druckbeaufschlagbare Fläche des Steuerkolbens 34 im Schließ-Steuerraum 31 größer ist als die druckbeaufschlagbare Fläche des Steuerkolbens 34 im Öffnung-Steuerraum 35, wirkt eine resultierende Kraft auf den Steuerkolben 34 in Schließrichtung der Düsennadel 13, die die Nadelspitze in ihren Nadelsitz 16 drückt und somit das Sackloch 14 abdichtet.

Wird nun das Steuerventil 80 betätigt strömt Kraftstoff sowohl aus dem Schließ-Steuerraum 31 als auch aus dem Öffnungs-Steuerraum 35 ab und das jeweilige Druckniveau PS, PO fällt ab. Durch entsprechende Dimensionierung der Zu- und Rücklaufdrosseln ZD1, ZD2, RD1, RD2 kann nun Einfluss genommen werden sowohl auf die Geschwindigkeit des Druckabbaus als auch auf das sich einstellende Druckniveau PS, PO bei geöffnetem Steuerventil 80 im Öffnungs-Steuerraum 35 und im Schließ-Steuerraum 31. Das Druckniveau PS, PO hängt dabei ab vom Drosselverhältnis D, also von dem Verhältnis der Durchflusswerte der jeweiligen Zulaufdrossel ZD1, ZD2 zu dem der Rücklaufdrossel RD1, RD2. Je größer dieser Wert ist, sprich je größer der Durchflusswert zum Beispiel der ersten Zulaufdrossel ZD1 im Verhältnis zu dem Durchflusswert der ersten Rücklaufdrossel RD1, desto höher wird das sich einstellende Druckniveau PS im Schließsteuerraum 31 sein. Je größer wiederum der Durchflusswert der Rücklaufdrossel RD1 selbst, desto schneller wird der Druck abfallen.

Um nun die Düsennadel 13 mit Ihrer Spitze aus dem Nadelsitz 16 abzuheben, also den Kraftstoffzufluss in das Sackloch 14 freizugeben, um Kraftstoff in den Verbrennungsraum des Verbrennungsmotors einzuspritzen, muss das Druckniveau PO im Öffnungs-Steuerraum 35 um so viel gegenüber dem Druckniveau PS im Schließ-Steuerraum 31 höher liegen, dass trotz kleinerer Steuerkolbenfläche FO im Öffnungs-Steuerraum gegenüber der Steuerkolbenfläche FS im Schließ-Steuerraum, die Öffnungskraft am Steuerkolben 34 überweigt. $Kurz : \left(PO x FO\right) > \left(PS x FS\right)$

Um eine sichere und schnelle Öffnung des Hochdruck-Kraftstoff-Einspritzventils 100 zu erzielen muss das Drosselverhältnis DS der ersten Zulaufdrossel ZD1 zur ersten Rücklaufdrossel RD1, also das Druckniveau PS im Schließ-Steuerraum wesentlich kleiner sein als das Drosselverhältnis DO der zweiten Zulaufdrossel ZD2 zur zweiten Rücklaufdrossel RD2, also das Druckniveau PO im Öffnungs-Steuerraum. $Kurz : DS < < DO oder \left(ZD⁢1/RD⁢1\right) < < \left(ZD⁢2/RD⁢2\right)$

Gleichzeitig sollte für einen schnellen Abfall des Druckniveaus PS im Schließ-Steuerraum 31 gegenüber dem Abfall des Druckniveaus PO im Öffnungssteuerraum 35 der Durchflusswert der ersten Rücklaufdrossel RD1 groß sein gegenüber dem Durchflusswert der zweiten Rücklaufdrossel RD2.

Um das Hochdruck-Kraftstoff-Einspritzventil 100 wieder schnell zu schließen, wird das Steuerventil 80 geschlossen. Nun bauen sich die Druckniveaus PO, PS in Schließ-Steuerraum 31 und Öffnungs-Steuerraum 35 wieder auf, bis sie das Druckniveau PR des Hochdruckspeichers wieder erreicht haben. Die Geschwindigkeit, mit der sich die Druckniveaus aufbauen hängt dabei alleine von den Durchflusswerten der Zulaufdrosseln ZD1, ZD2 ab. Je größer dabei der Durchflusswert, desto schneller steigt das Druckniveau. Um ein schnelles Schließen der Düsennadel 13 zu erzielen ist es vorteilhaft, wenn das Druckniveau PS im Schließ-Steuerraum 31 schneller steigt als das Druckniveau PO im Öffnungs-Steuerraum, also der Durchflusswert der ersten Zulaufdrossel ZD1 größer ist als der Durchflusswert der Zulaufdrossel ZD2. $Kurz : SD ⁢ 1 > ZD ⁢ 2$

Werden, wie in Figur 3 dargestellt, im Betrieb verstellbare Drosseln eingesetzt, deren Durchflusswerte kontinuierlich oder ggf. auch nur in verschiedenen Stufen variiert werden können, so eröffnen sich weitere Möglichkeiten im Betrieb. So ist zum Beispiel bei betätigtem Steuerventil 80, durch weites Öffnen der zweiten Rücklaufdrossel RD2 und vergleichsweise kleiner Öffnung der Zulaufdrossel ZD2 und der Rücklaufdrossel RD1 ein "Spülbetrieb" möglich, bei dem das Hochdruck-Kraftstoff-Einspritzventils 100 geschlossen bleibt jedoch durch Abfließen des Kraftstoffes aus dem System zurück in den Kraftstofftank 60 der Druck im Hochdruckspeicher 40 verringert oder gar ganz abgebaut werden kann, zum Beispiel nach Abschalten des Verbrennungsmotors.

Mögliche Verläufe der Druckniveaus PO, PS in Bezug auf das Druckniveau PR des Hochdruckspeichers 40 sind in dem Diagramm in Figur 4 dargestellt, in dem der Druck P über der Zeit t aufgetragen ist. Bis zum Zeitpunkt t1 ist das Steuerventil 80 geschlossen, beide Druckniveaus PO und PS befinden sich in gleicher Höhe wie das Druckniveau PR des Hochdruckspeichers 40. Zum Zeitpunkt t1 wird nun das Steuerventil 80 geöffnet. In der Folge fallen nun die Druckniveaus PO und PS mit unterschiedlichen Gradienten ab, wobei das Druckniveau PS im Schließsteuerraum 31 steiler abfällt. Zum Zeitpunkt t2 hat sich nun jeweils ein Gleichgewicht auf unterschiedlichen Druckniveaus eingestellt. Das Druckniveau PS in Schließ-Steuerraum 31 liegt dabei wesentlich unter dem Druckniveau PO im Öffnungs-Steuerraum 35. Angenommen die Druckniveaudifferenz ist groß genug, dass die Öffnungskraft am Steuerkolben 34 die Schließkraft überwiegt, so ist nun das Hochdruck-Kraftstoff-Einspritzventil 100 geöffnet.
Zum Zeitpunkt t3 wird nun wieder das Steuerventil 80 geschlossen. Ab diesem Zeitpunkt erhöhen sich die beiden Druckniveaus wieder mit unterschiedlichen Gradienten, so dass das Druckniveau PS im Schließ-Steuerraum wesentlich schneller ansteigt und bereits zum Zeitpunkt t4 wieder das Druckniveau PR des Hochdruckspeichers erreicht. Das Druckniveau PO im Öffnungs-Steuerraum 35 steigt dagegen wesentlich langsamer, so dass die Schließkraft am Steuerkolben 34 sehr schnell wieder überwiegt und das Hochdruck-Kraftstoff-Einspritzventil 100 schließt. Erst zu dem späteren Zeitpunkt t5 ist auch im Öffnungs-Steuerraum 35 wieder das Druckniveau PR des Hochdruckspeichers 40 erreicht. Die Druckverläufe sind hier vereinfacht dargestellt und geben die überlagernden Einflüsse des durch die Spritzlöcher 15 abfließenden Kraftstoffs und der Bewegung des Steuerkolbens sowie Druckschwankungen am Hochdruckspeicher 40 nicht wieder.

Figur 5 zeigt, welche Vorteile ein erfindungsgemäßes Hochdruck-Kraftstoff-Einspritzventil gegenüber einem konventionellen Einspritzventil aufweist anhand des Einspritzratenverlaufs. Der Einspritzratenverlauf kennnzeichnet die pro Zeiteinheit in den Verbrennungsraum eingepritzte Kraftstoffmenge über die Zeit und sagt so etwas aus über Öffnungs- und Schließverhalten des Einspritzventils.
Im vorliegenden Diagramm ist die Einspritzrate über der Zeitachse aufgetragen. Der durch eine durchgehende Linie gekennzeichnete Einspritzratenverlauf EV1 entspricht dabei demjenigen eines konventionellen Hochdruck-Kraftstoff-Einspritzventils und der durch Strichlinie gekennzeichnete Einspritzratenverlauf EV2 kennzeichnet den Einspritzratenverlauf des erfindungsgemäßen Hochdruck-Kraftstoff-Einspritzventils. Es ist gut zu erkennen, dass der Einspritzratenverlauf EV2 durch schnellere und exaktere Öffnungs- und Schließvorgänge gekennzeichnet ist und auch während der Öffnungszeit den Einspritzratenverlauf EV2 konstanter hält. Dies resultiert in einem zeitlich als auch mengenmäßig genaueren Eispritzvorgang und wirkt sich so sowohl auf das Leistungsverhalten als auch auf das Emissionsverhalten des Verbrennungsmotors aus.

## Patentansprüche

1. Hochdruck-Kraftstoff-Einspritzventil für einen Verbrennungsmotor das mindestens aufweist,
- einen sich entlang einer Längsachse erstreckenden Ventilschaft (8) und eine Ventilspitze (12),
- eine Düsennadel (13) und einen Steuerkolben (34),
- ein Steuerventil (80) mit einem Betätigungsaktuator und
- einen Kraftstoff-Hochdruckanschluss (4) sowie einen Kraftstoff-Niederdruckanschluss (22),
wobei im Ventilschaft (8) und der Ventilspitze (12) ein sich entlang der Längsachse erstreckender Aufnahmeraum vorgesehen ist, in dem der Steuerkolben (34) und die Düsennadel (13) in Längsachsrichtung hintereinander angeordnet und in Längsachsrichtung beweglich geführt sind,
wobei die Düsennadel (13) auf der der Düsenspitze (12) zugewandten Seite des Steuerkolbens (34) angeordnet ist und mit einen Nadelsitz (16) in der Düsenspitze (12) zusammenwirkt, wobei der Aufnahmeraum auf der der Düsenspitze (12) abgewandten Seite des Steuerkolbens (34) einen Schließ-Steuerraum (31) bildet, der von einer oberen Steuerkolbenfläche begrenzt wird und der über eine erste Zulaufdrossel (ZD1) mit den Kraftstoff-Hochdruckanschluss (4) und über eine erste Rücklaufdrossel (RD1) mit dem Kraftstoff-Niederdruckanschluss (22) hydraulisch in Verbindung steht,
wobei der Aufnahmeraum auf der der Düsenspitze(12) zugewandten Seite des Steuerkolbens (34) einen Öffnungs-Steuerraum (35) bildet, der von einer unteren Steuerkolbenfläche begrenzt wird und der über eine zweite Zulaufdrossel (ZD2) mit dem Kraftstoff-Hochdruckanschluss (4) (22) hydraulisch in Verbindung steht und
das Steuerventil (80) angeordnet ist, zum betriebsabhängigen Öffnen und Verschließen der hydraulischen Verbindung zwischen der ersten Rücklaufdrossel (RD1) und dem Kraftstoff-Niederdruckanschluss (22)
**dadurch gekennzeichnet,**
**dass** der Öffnungs-Steuerraum (35) über eine zweite Rücklaufdrossel (RD2) mit dem Kraftstoff-Niederdruckanschluss (22) hydraulisch in Verbindung steht
und das Steuerventil (80) außerdem angeordnet ist zum betriebsabhängigen Öffnen und Verschließen der hydraulischen Verbindung zwischen der zweiten Rücklaufdrossel (RD2) und dem Kraftstoff-Niederdruckanschluss (22).

2. Hochdruck-Kraftstoff-Einspritzventil nach Anspruch 1, **dadurch gekennzeichnet, dass** die Düsennadel (13) unmittelbar an die untere Steuerkolbenfläche des Steuerkolbens (34) anschließt.

3. Hochdruck-Kraftstoff-Einspritzventil nach Anspruch 1, **dadurch gekennzeichnet, dass** die Düsennadel (13) im Übergangsbereich zum Steuerkolben (34) eine kleinere Querschnittsfläche als die untere Steuerkolbenfläche aufweist.

4. Hochdruck-Kraftstoff-Einspritzventil nach Anspruch 1, **dadurch gekennzeichnet, dass** Steuerkolben (34) und Düsennadel (13) mechanisch starr miteinander verbunden sind.

5. Hochdruck-Kraftstoff-Einspritzventil nach Anspruch 1, **dadurch gekennzeichnet, dass** die erste Rücklaufdrossel (RD1) einen größeren Durchflusswert aufweist als die zweite Rücklaufdrossel (RD2), so dass sich bei geöffnetem Steuerventil (30) der Steuerdruck im Schließ-Steuerraum (31) schneller abbaut als im Öffnungs-Steuerraum (35), bis die daraus resultierende Kraft am Steuerkolben (34) das Hochdruck-Kraftstoff-Einspritzventil öffnet.

6. Hochdruck-Kraftstoff-Einspritzventil nach Anspruch 1, **dadurch gekennzeichnet, dass** die erste Zulaufdrossel (ZD1) einen größeren Durchflusswert aufweist als die zweite Zulaufdrossel (ZD2), so dass sich bei geschlossenem Steuerventil (30) der Steuerdruck im Schließ-Steuerraum (31) schneller aufbaut als im Öffnungs-Steuerraum (35), bis die daraus resultierende Kraft am Steuerkolben (34) das Hochdruck-Kraftstoff-Einspritzventil schließt.

7. Hochdruck-Kraftstoff-Einspritzventil nach Anspruch 1, **dadurch gekennzeichnet, dass** zumindest eine der beiden Rücklaufdrosseln (RD1/RD2) einen im Betrieb veränderbaren Durchflusswert aufweist.

8. Hochdruck-Kraftstoff-Einspritzventil nach Anspruch 1, **dadurch gekennzeichnet, dass** zumindest eine der beiden Zulaufdrosseln (ZD1/ZD2) einen im Betrieb veränderbaren Durchflusswert aufweist.

9. Hochdruck-Kraftstoff-Einspritzventil nach Anspruch 1, **dadurch gekennzeichnet, dass** der Schließ-Steuerraum (31) und der Öffnungs-Steuerraum (35) über einen Ausgleichskanal (38/39) hydraulisch verbunden sind, wobei im Ausgleichskanal (38/39) eine Ausgleichsdrossel (ADK/ADS) angeordnet ist.

10. Hochdruck-Kraftstoff-Einspritzventil nach Anspruch 1, **dadurch gekennzeichnet, dass** im Schließ-Steuerraum (31) eine als Druckfeder ausgebildete Schließfeder (11) angeordnet ist, durch die der Steuerkolben (34) mit einer zusätzlichen Schließkraft in Richtung auf den Nadelsitz (16) beaufschlagt ist.

11. Hochdruck-Kraftstoff-Einspritzventil nach Anspruch 1, **dadurch gekennzeichnet, dass** der Betätigungsaktuator des Steuerventils (80) ein Elektromagnetaktuator oder ein Piezoaktuator ist.

## Claims

1. High-pressure fuel injection valve for an internal combustion engine, the high-pressure fuel injection valve at least having
- a valve shank (8), which extends along a longitudinal axis, and a valve tip (12),
- a nozzle needle (13) and a control piston (34),
- a control valve (80) with an actuator and
- a fuel high-pressure port (4) and a fuel low-pressure port (22),
wherein in the valve shank (8) and in the valve tip (12) there is provided a receiving chamber which extends along the longitudinal axis and in which the control piston (34) and the nozzle needle (13) are arranged one behind the other in the longitudinal axis direction and are guided so as to be movable in the longitudinal axis direction,
wherein the nozzle needle (13) is arranged on that side of the control piston (34) which faces toward the nozzle tip (12) and interacts with a needle seat (16) in the nozzle tip (12), wherein the receiving chamber forms, on that side of the control piston (34) which faces away from the nozzle tip (12), a closing control chamber (31) which is delimited by an upper control piston surface and which is hydraulically connected to the fuel high-pressure port (4) via a first feed throttle (ZD1) and to the low-pressure fuel port (22) via a first return throttle (RD1),
wherein the receiving chamber forms, on that side of the control chamber (34) which faces toward the nozzle tip (12), an opening control chamber (35) which is delimited by a lower control piston surface and which is hydraulically connected to the fuel high-pressure port (4) via a second feed throttle (ZD2), and
the control valve (80) is arranged for the operation-dependent opening and closing of the hydraulic connection between the first return throttle (RD1) and the fuel low-pressure port (22),
**characterized in that**
the opening control chamber (35) is hydraulically connected to the fuel low-pressure port (22) via a second return throttle (RD2), and in addition the control valve (80) is arranged for the operation-dependent opening and closing of the hydraulic connection between the second return throttle (RD2) and the fuel low-pressure port(22).

2. High-pressure fuel injection valve according to Claim 1, **characterized in that** the nozzle needle (13) directly adjoins the lower control piston surface of the control piston (34).

3. High-pressure fuel injection valve according to Claim 1, **characterized in that** the nozzle needle (13) has, at the transition region to the control piston (34), a smaller cross-sectional area than the lower control piston surface.

4. High-pressure fuel injection valve according to Claim 1, **characterized in that** the control piston (34) and the nozzle needle (13) are mechanically rigidly connected to one another.

5. High-pressure fuel injection valve according to Claim 1, **characterized in that** the first return throttle (RD1) has a greater throughflow value than the second return throttle (RD2), such that when the control valve (80) is open, the control pressure falls more quickly in the closing control chamber (31) than in the opening control chamber (35), until the resultant force on the control piston (34) opens the high-pressure fuel injection valve.

6. High-pressure fuel injection valve according to Claim 1, **characterized in that** the first feed throttle (ZD1) has a greater throughflow value than the second feed throttle (ZD2), such that when the control valve (80) is closed, the control pressure builds up more quickly in the closing control chamber (31) than in the opening control chamber (35) until the resultant force on the control piston (34) closes the high-pressure fuel injection valve.

7. High-pressure fuel injection valve according to Claim 1, **characterized in that** at least one of the two return throttles (RD1/RD2) has a throughflow value which is variable during operation.

8. High-pressure fuel injection valve according to Claim 1, **characterized in that** at least one of the two feed throttles (ZD1/ZD2) has a throughflow value which is variable during operation.

9. High-pressure fuel injection valve according to Claim 1, **characterized in that** the closing control chamber (31) and the opening control chamber (35) are hydraulically connected by means of an equalization duct (38/39), wherein in the equalization duct (38/39) there is arranged an equalization throttle (ADK/ADS).

10. High-pressure fuel injection valve according to Claim 1, **characterized in that** a closing spring (11) in the form of a pressure spring is arranged in the closing control chamber (31), by means of which closing spring the control piston (34) is acted on with an additional closing force in the direction of the needle seat (16).

11. High-pressure fuel injection valve according to Claim 1, **characterized in that** the actuator of the control valve (80) is an electromagnet actuator or a piezo actuator.

## Revendications

1. Soupape d'injection de carburant sous haute pression pour un moteur à combustion interne, qui comprend au moins :
- une tige de soupape (8) s'étendant le long d'un axe longitudinal et une pointe de soupape (12),
- une aiguille de buse (13) et un piston de commande (34),
- une vanne de commande (80) avec un actionneur et
- un raccord haute pression de carburant (4) ainsi qu'un raccord basse pression de carburant (22),
un espace de logement, s'étendant le long de l'axe longitudinal dans la tige de soupape (8) et dans la pointe de soupape (12), étant prévu, dans lequel le piston de commande (34) et l'aiguille de buse (13) sont disposés l'un derrière l'autre dans la direction de l'axe longitudinal et sont guidés de manière mobile dans la direction de l'axe longitudinal,
l'aiguille de buse (13) étant disposée sur le côté du piston de commande (34) orienté vers la pointe de buse (12) et interagissant avec un siège d'aiguille (16)dans la pointe de buse (12), l'espace de logement formant, sur le côté du piston de commande (34) opposé à la pointe de buse (12), un espace de commande de fermeture (31), qui est limité par une surface de piston de commande supérieure et qui est relié hydrauliquement, par l'intermédiaire d'un premier restricteur d'alimentation (ZD1), avec le raccord haute pression de carburant (4) et, par l'intermédiaire d'un premier restricteur de retour (RD1), avec le raccord basse pression de carburant (22),
l'espace de logement formant, sur le côté du piston de commande (34) orienté du côté de la pointe de buse (12), un espace de commande d'ouverture (35), qui est limitée par une surface de piston de commande inférieure et qui est relié hydrauliquement, par l'intermédiaire d'un deuxième restricteur d'alimentation (ZD2), avec le raccord haute pression de carburant (4) (22) et la vanne de commande (80) est disposée pour l'ouverture et la fermeture, lors du fonctionnement, de la liaison hydraulique entre le premier restricteur de retour (RD1) et le raccord basse pression de carburant (22)
**caractérisée en ce que**
l'espace de commande d'ouverture (35) est relié hydrauliquement, par l'intermédiaire d'un deuxième restricteur de retour (RD2), avec le raccord basse pression de carburant (22)
et la vanne de commande (80) est en outre disposée pour l'ouverture et la fermeture, lors du fonctionnement, de la liaison hydraulique entre le deuxième restricteur de retour (RD2) et le raccord basse pression de carburant (22).

2. Soupape d'injection de carburant sous haute pression selon la revendication 1, **caractérisée en ce que** l'aiguille de buse (13) est disposée directement sur la surface inférieure du piston de commande (34).

3. Soupape d'injection de carburant sous haute pression selon la revendication 1, **caractérisée en ce que** l'aiguille de buse (13) comprend, dans la zone de transition avec le piston de commande (34), une section transversale inférieure à la surface de piston de commande inférieure.

4. Soupape d'injection de carburant sous haute pression selon la revendication 1, **caractérisée en ce que** le piston de commande (34) et l'aiguille de buse (13) sont reliés entre eux de manière mécaniquement rigide.

5. Soupape d'injection de carburant sous haute pression selon la revendication 1, **caractérisée en ce que** le premier restricteur de retour (RD1) présente une valeur de débit supérieure à celle du deuxième restricteur de retour (RD2), de façon à ce que, lorsque la vanne de commande (30) est ouverte, la pression de commande dans l'espace de commande de fermeture (31) diminue plus rapidement que dans l'espace de commande d'ouverture (35) jusqu'à ce que la force qui en résulte au niveau du piston de commande (34) ouvre la soupape d'injection de carburant sous haute pression.

6. Soupape d'injection de carburant sous haute pression selon la revendication 1, **caractérisée en ce que** le premier restricteur d'alimentation (ZD1) présente une valeur de débit supérieure à celle du deuxième restricteur d'alimentation (ZD2), de façon à ce que, lorsque la vanne de commande (30) est fermée, la pression de commande dans l'espace de commande de fermeture (31) augmente plus rapidement que dans l'espace de commande d'ouverture (35) jusqu'à ce que la force qui en résulte au niveau du piston de commande (34) ferme la soupape d'injection de carburant sous haute pression.

7. Soupape d'injection de carburant sous haute pression selon la revendication 1, **caractérisée en ce qu'**au moins un des deux restricteurs de retour (RD1/RD2) présente une valeur de débit variable au cours du fonctionnement.

8. Soupape d'injection de carburant sous haute pression selon la revendication 1, **caractérisée en ce qu'**au moins un des deux restricteurs d'alimentation (ZD1/ZD2) présente une valeur de débit variable au cours du fonctionnement.

9. Soupape d'injection de carburant sous haute pression selon la revendication 1, **caractérisée en ce que** l'espace de commande de fermeture (31) et l'espace de commande d'ouverture (35) sont reliés hydrauliquement par l'intermédiaire d'un canal de compensation (38/39), un restricteur de compensation (ADK/ADS) étant disposé dans le canal de compensation (38/39).

10. Soupape d'injection de carburant sous haute pression selon la revendication 1, **caractérisée en ce que**, dans l'espace de commande de fermeture (31), est disposé un ressort de fermeture (11) conçu comme un ressort de compression, grâce auquel le piston de commande (34) est actionné par une force de fermeture supplémentaire en direction du siège d'aiguille (16).

11. Soupape d'injection de carburant sous haute pression selon la revendication 1, **caractérisée en ce que** l'actionneur de la vanne de commande (80) est un actionneur à électro-aimant ou un actionneur piézo-électrique.
